# EUROPÄISCHE PATENTSCHRIFT

(11) **EP 1 732 834 B1**
(45) Veröffentlichungstag und Bekanntmachung des Hinweises auf die Patenterteilung: **02.05.2012**
(21) Anmeldenummer: 05733317.1
(22) Anmeldetag: 26.03.2005
(51) Int. Cl.: B65H 29/66, B65H 29/12, B65H 29/68, B65H 35/08, B65H 35/04

(54) **VORRICHTUNG ZUM QUERSCHNEIDEN VON MATERIALBAHNEN, INSBESONDERE PAPIER- ODER KARTONBAHNEN**
DEVICE FOR CROSS-CUTTING WEBS OF FABRIC, IN PARTICULAR PAPER OR CARDBOARD
DISPOSITIF DE COUPE TRANSVERSALE DE BANDES DE MATERIAU, NOTAMMENT DE BANDES DE PAPIER OU DE CARTON

(30) Priorität: 08.04.2004 DE 202004005827 U
(43) Veröffentlichungstag der Anmeldung: 20.12.2006
(73) Patentinhaber: Bielomatik Jagenberg GmbH + Co. KG, 41468 Neuss (DE)
(72) Erfinder: VÖSSING, Dirk, 48877 Willich (DE)
(74) Vertreter: Thul, Hermann
(86) Internationale Anmeldenummer: PCT/EP2005/003205
(87) Internationale Veröffentlichungsnummer: WO 2005/097647

(56) Entgegenhaltungen:
- EP-A- 1 364 901
- US-A- 4 548 404

## Beschreibung

### Technisches Gebiet

Die Erfindung betrifft eine Vorrichtung zum Querschneiden von Materialbahnen, insbesondere von Papier- oder Kartonbahnen, mit einer Querschneideeinrichtung enthaltend zwei mit Quermessern bestückte Meseertrommeln und mit einer hinter der Querschneideeinrichtung angeordneten Bogentransporteinrichtung, die eine Bremseinrichtung mit einer Bremsrolle enthält.

### Stand der Technik

Querschneidevorrichtungen, die aus einer Papier- oder Kartonbahn durch Querschneiden einzelne Bögen herstellen, die anschließend auf einen Stapel abgelegt werden, enthalten bekannter Weise hinter der Querschneideeinrichtung eine Bogerttransporteinrichtung, die eine Bremseinrichtung mit frei drehbaren Bremsrollen enthält. Beim Abbremsen eines Bogen schiebt sich die Vorderkante des noch ungebremsten nachfolgenden Bogens über seine Hinterkante. So wird ein Schuppenstrom von überlappt angeordneten Bögen erzeugt, der anschließend in einer Stapeleinrichtung auf einen Stapel abgelegt wird. Eine Querschneidevorrichtung dieser Art ist in der DE 199 45 114-A beschrieben.

Das Abbremsen eines schnelllaufenden Bogens wird dabei durch das Anpressen mittels der Bremsrollen auf den vorlaufenden und somit bereits abgebremsten und langsameren Bogen erreicht. Bei dieser Relativbewegung während des Bremsvorgangs zwischen den beiden Bögen können bei empfindlichen Papier- oder Kartonsorten Markierungen auf der Oberfläche des langsameren Bogens entstehen. Aus der EP 1 364 901 A2 ist eine Blattausgabovorrichtung für eine Faltmaschine einer Druckmaschine beschrieben, die eine Querschneidevorrichtung mit einer dahinter angeordneten Bogentransporteinrichtung der gattungsgemäßen Art enthält. Eine Reihe von freilaufend und federnd gelagerten Rollen dient dazu, einen Bogen von einem Förderer auf den anderen zu pressen, um eine überlappung der Bögen zu ermöglichen.

### Darstellung der Erfindung

Der Erfindung liegt daher die Aufgabe zugrunde, eine gattungsgemäße Querschneidevorrichtung so zu verbessern, dass auch bei empfindlichen Papier- oder Kartonsorten Markierungen auf den Bögen vermieden werden.

Diese Aufgabe wird dadurch gelöst, dass die Bremsrolle(n) federnd und von der Kraft eines einlaufenden Bogens nach oben bewegbar gelagert ist (sind). Und dass die Bremsrolle(n) (19) in Leichtbauweise mit einem spezifischen Gewicht von weniger 500 kg/m³ bevorzugt weniger als 300 kg/m³, gefertigt ist (sind).

Die federnde Lagerung der Bremsrollen ermöglicht es, die zum Abbremsen der Bögen erforderliche Anpresskraft exakt dosiert aufzubringen. Die Bremsrollen können nach oben ausweichen und ihre Position so dem stufenförmigen Verlauf der Oberseite der geschuppt durchgeförderten Bögen oder Bogenpakete anpassen. Die auf die Bögen oder Bogenpakete wirkende Nipkraft im Fangnip zwischen den Bremsrollen und dem unteren Förder, auf dem die Bögen aufliegen, bleibt beim Durchlauf im Wesentlichen konstant. Die leichte Bauweise der Bremsrollen vermindert vorteilhaft deren Massenträghelt.

Die Unteransprüche enthalten bevorzugte, da besonders vorteilhafte Ausgestaltungen einer erfindungsgemäßen Bremsrolle:
Durch die Einzeirollenaufhängung nach Anspruch 2 treten keine negativen Durchbiegungseinflüsse auf.
Die Merkmale der Ansprüche 3 und 4 ermöglichen es, den Gesamtdruck im Fangnip einzustellen.
Die Merkmale der Anspruche 5, 6 und 8 dienen einzeln und in Kombination dazu, eine möglichst große Kontaktfläche zwischen den Bremsrollen und den Bögen herzustellen. Ein großer Durchmesser der Bremsrolle nach Anspruch 7 gestaltet den Einlauf in den Fangnip vorteilhaft flach verlaufend,

### Kurze Beschreibung der Zeichnung

Die Zeichnung dient zur Erläuterung der Erfindung anhand eines vereinfacht dargestellten Ausführungsbeispiels.

Es zeigen
- Figur 1: die Seitenansicht einer Querschneidevorrichtung,
- Figur 2: in einem vergrößerten Ausschnitt die Brems- und Überlappungseinrichtung,
- Figur 3: eine vergrößerte Draufsicht auf die Bremseinrichtung mit den Bremsrollen,
- Figur 4: einen Querschnitt durch eine Bremsrolle und deren Lagerung.

### Wege zur Ausführung der Erfindung

Die in Figur 1 in einer Gesamtansicht dargestellte Vorrichtung dient zur Herstellung von Papier- oder Kartonbögen aus einer kontinuierlich zugeführten Bahn 1. In Bahn-/Bogenlaufrichtung (in den Figuren von links nach rechts) sind folgende Komponenten hintereinander angeordnet:
Eine Längsschneideeinrichtung 2, in der die Ränder der Bahn 1 beschnitten und gegebenenfalls die Bahn 1 in bis zu sechs Einzelbahnen aufgeteilt wird, eine Querschneideeinrichtung 3, eine Bogentransporteinrichtung 4, von der die beim Querschneiden hergestellten Bögen übernommen und abgebremst werden, wobei sich ein Schuppenstrom bildet, und eine Stapeleinrichtung 5, in der die Bögen auf Stapel 6 abgelegt werden, die auf Paletten 7 liegen.

Die Querschneideeinrichtung 3 enthält auf bekannte Weise zwei übereinander angeordnete Messertrommeln 8, die jeweils mit zumindest einem Quermesser bestückt sind, von denen die Bahn 1 beim Durchlauf in Bögen aufgeteilt wird. Werden mehrere Bahnen 1 übereinander liegend verarbeitet, so entstehen beim Querschneiden Bogenpakete, die anschließend weiter transportiert werden.

Unmittelbar hinter der Querschneideeinrichtung 3 ist die Bogentransporteinrichtung 4 angeordnet, deren auslaufseitiger Teil in Figur 2 vergrößert dargestellt ist. Sie enthält Elemente zum Übernehmen des bei einem Querschnitt erzeugten Bahnanfangs und zum Straffen der Bahn beim Querschneiden, zum beschleunigten Weitertransport des bei einem Querschnitt erzeugten Bogens, um eine Lücke zwischen zwei Bögen zu erzeugen, und eine Bremseinrichtung 9 zum Abbremsen eines Bogens zur Herstellung eines Schuppenstroms aus überlappenden Bögen, der mit verlangsamter Transportgeschwindigkeit der Stapeleinrichtung 5 zugeführt wird.

Die Bogentransporteinrichtung 4 beginnt mit einem schnell umlaufenden oberen Bandförderer 10 und einem zugehörigen unteren schnellen Bandförderer 11, die aus einzelnen parallelen Bändern aufgebaut sind und mit einer gegenüber der Geschwindigkeit der einlaufenden Bahn 1 erhöhten Geschwindigkeit angetrieben sind. So wird ein beim Querschnitt hergestellter Bogen mit einer erhöhten Geschwindigkeit weiter transportiert.

Hinter einer Bogenschleuse 12 beginnt die Brems- und Überlappungseinrichtung 9 mit einem mit Unterdruck beaufschlagbaren Saugkasten 13 dessen obere, mit Saugöffnungen versehene Wand parallel mit etwas Abstand unterhalb der Förderebene verläuft. Von dem Unterdruck werden die Hinterkanten der Bögen angesaugt und nach unten abgelenkt. Dabei lösen sich die Hinterkanten der Bögen von einem schnelllaufenden oberen Bandförderer 15, der sich über die Länge der Brems- und Überlappungseinrichtung 9 erstreckt. Am Saugkasten 13 beginnt ein unterer Bandförderer 14, der mit der langsameren Ablagegeschwindigkeit läuft, mit der die Bögen auf den Stapel 6 abgelegt werden. Beim Abbremsen eines Bogens schiebt sich die Vorderkante eines nachfolgenden, noch schneller laufenden Bogens über seine Hinterkante. Es entsteht so ein Schuppenstrom von sich überlappenden Bögen, der mit der langsameren Ablagegeschwindigkeit auf dem unteren Bandförderer 14 weiter gefördert wird.

Um die Bögen von den schnelllaufenden Oberbändern 15 nach unten auf den langsamen Bandförderer 14 zu drücken und dabei die Bögen abzubremsen, sind mit Abstand hinter dem Saugkasten 13 quer über die Arbeitsbreite ein Reihe von Bremsrollen 19 angeordnet, die jeweils frei drehbar gelagert sind, wobei die Drehachsen horizontal und quer zur Bogenlaufrichtung und im wesentlichen miteinander fluchtend verlaufen. Die Bremsrollen 19 sind mit axialem Abstand voneinander jeweils zwischen zwei Oberbändern 15 angeordnet und reichen umfänglich nach unten über diese hinaus. Sie bilden so mit dem unteren Bandförderer 14 einen Fangnip, in den die Bögen mit ihren Vorderkanten einlaufen. Der untere Bandförderer 14 wird im Bereich der Bremsrollen 19 von Stützrollen 17 abgestützt, damit der zum Abbremsen erforderliche Anpreßdruck auf die Bögen aufgebracht werdenkann.

Eine Bremsrolle 19 mit ihrer Aufhängung ist in Figur 4 vergrößert im Querschnitt dargestellt:
Jede Bremsrolle 19 besteht aus einem Grundkörper 20 in Form eines Hohlzylinders, der bevorzugt aus Leichtmetall, beispielsweise aus Aluminium, gefertigt ist. Bevorzugt ist auf dem Grundkörper 20 als Mantel eine Schicht aus einem elastisch verformbaren Material aufgebracht, damit beim Andrücken der Bremsrolle 19 an die Bögen eine möglichst große Kontaktfläche entsteht. Vorzugsweise ist die Mantelschicht aus einem durch Schäumen hergestellten zelligen Elastomer, insbesondere Polyurethan, hergestellt.

Die Bremsrollen 19 weisen einen Außendurchmesser zwischen 50 mm und 350 mm, bevorzugt zwischen 150 mm und 250 mm auf. Ihre in Richtung ihrer Drehachse gemessene Breite beträgt 20 mm bis 200 mm, bevorzugt 20 mm bis 100 mm. Sie sind in ihrer Breite so gestaltet und quer über die Arbeitsbreite so angeordnet, dass die Summe der Rollenbreiten mehr als 25%, bevorzugt mehr als 50% der Arbeitsbreite der Vorrichtung beträgt, wie in Figur 3 dargestellt ist. So wird eine ausreichend große Kontaktfläche mit den Bögen sichergestellt.

Wesentlich für die Erfindung ist ,dass jede Bremsrolle 19 federnd und von der Kraft eines einlaufenden Bogens nach oben bewegbar gelagert ist, bevorzugt jede Bremsrolle 19 einzeln. Bei der besonders vorteilhaften Ausgestaltung nach dem Ausführungsbeispiel ist jede Bremsrolle 19 an zwei seitlich befestigten Blattfedern 21 gelagert, die mit ihrem anderen Ende an einer Quertraverse 22 befestigt sind. Die Quertraverse 22 ist im Maschinengestell um ihre horizontal und quer zur Bogenlaufrichtung verlaufende Längsachse schwenkbar gelagert, wobei die Winkelposition mittels eines Schwenkantriebs, im Beispiel einem Handrads 23, sehr fein eingestellt und fixiert werden kann. Über die Einstellung des Schwenkwinkels läßt sich so die Federkraft der Lagerungen der Bremsrollen 19 und somit die Druckkraft im Fangnip einstellen. Dies ermöglicht eine Anpassung an verschiedene Bahnmaterialien, z. B. Papiersorten, deren Empfindlichkeiten gegenüber Markierungen sich unterscheiden.

Vorteilhaft läßt sich der Hub der Vertikalbewegung der Bremsrollen 19 einstellbar begrenzen, damit die maximale Endweite des Fangnips nicht unzulässig groß werden kann. Zusätzlich kann jede Bremsrolle 19 einzeln angehoben und in eine inaktive Position gebracht werden, falls in ihrem Bereich ein Längsschnitt in der Bahn 1 verläuft. Für eine weiter verbesserte Einstellmöglichkeit sind die in der Bremseinrichtung 9 an den Bögen anliegenden Transportbänder verschiebbar gelagert.

Die Bremsrollen 19 sind - wie vorstehend beschrieben- in Leichtbauweise gefertigt und weisen ein spezifisches Gewicht von weniger als 500 kg/m³, bevorzugt von weniger als 300 kg/m³, auf. Sie haben so vorteilhaft eine geringe Massenträgheit und können von der Kraft eines einlaufenden Bogens nach oben gedrückt werden.

Beim Abbremsen eines Bogens verringert sich die wirksame Umfangsgeschwindigkeit der Bremsrollen 19 bis nahezu auf die Fördergeschwindigkeit des unteren, langsameren Bogens, der auf dem unteren Bandförderer 14 liegend transportiert wird. Die Abbremsung erfolgt dabei so langsam und ohne Druckspitzen, so dass Markierungen im Bereich der Bogenvorderkanten verhindert werden.

## Patentansprüche

1. Vorrichtung zum Querschneiden von Materialbahnen, insbesondere von Papier- oder Kartonbahnen (1), mit einer Querschneideeinrichtung (3) enthaltend zwei mit Quermessern bestückte Messertrommeln (8, 9) und mit einer hinter der Querschneideeinrichtung (3) angeordneten Bogentransporteinrichtung (4), die eine Bremseinrichtung mit zumindest einer frellaufend federnd gelagert gelagerten Bremsrolle (19) enthält, wobei die Bremsrolle(n) (19) federnd, von der Kraft eines einlaufenden Bogens nach oben bewegbar gelagert ist (sind),
**dadurch gekennzeichnet**
**dass** die Bremsrolle(n) (19) in Leichtbauweise mit einem spezifischen Gewicht von weniger 500 kg/m³ bevorzugt weniger als 300 kg/m³, gefertigt ist (sind).

2. Vorrichtung nach Anspruch 1, **dadurch gekennzeichnet, dass** quer über die Arbeitsbreite der Vorrichtung eine Reihe von Bremsrollen (19) mit Abstand voneinander einzeln federnd gelagert sind.

3. Vorrichtung nach Anspruch 1 oder 2, **dadurch gekennzeichnet, dass** die Lagerungen der Bremsrollen (19) einzeln oder gemeinsam zur Einstellung der Federkraft um eine horizontal quer zur Bogenlaufrichtung verlaufende Achse schwenkbar sind.

4. Vorrichtung nach Anspruch 3, **dadurch gekennzeichnet, dass** die Bremsrolle (19) an einer schwenkbaren Quertraverse (22) federnd, bevorzugt an Blattfedern (21), gelagert sind.

5. Vorrichtung nach einem der Ansprüche 1 bis 4, **dadurch gekennzeichnet, dass** die Bremsrolle (19) einem starren zylindrischen Grundkörper (20) enthält, auf den ein elastisch verformbarer Mantel aufgebracht ist.

6. Vorrichtung nach einem der Ansprüche 2 bis 5, **dadurch gekennzeichnet, dass** die Bremsrollen (19) in ihrer in Richtung der Drehachse gemessenen Breite so gestaltet und so angeordnet sind, dass die Summe der Rollenbreiten mehr als 25%, vorzugsweise mehr als 50%, der Arbeitsbreite der Vorrichtung beträgt.

7. Vorrichtung nach einem der Ansprüche 1 bis 6, **dadurch gekennzeichnet, dass** der äußere Durchmesser einer Bremsrolle (19) 50 mm bis 350 mm, bevorzugt 150 mm bis 250 mm, beträgt.

8. Vorrichtung nach einem der Ansprüche 1 bis 7, **dadurch gekennzeichnet, dass** der in Richtung ihrer Drehachse gemessene Breite einer Bremsrolle (19) 20 mm bis 200 mm, vorzugsweise 20 mm bis 100 mm, beiträgt.

9. Vorrichtung nach Anspruch 1, **dadurch gekennzeichnet, dass** die Bremsrollen (19) einen aus Leichtmetall gefertigten Grundkörper (20) in Form eines Hohlzylinders aufweisen.

## Claims

1. Apparatus for cross-cutting material webs, in particular paper or cardboard webs (1), having a cross-cutting device (3) containing two blade drums (8, 9) fitted with transverse blades, and having a sheet transporting device (4) which is arranged downstream of the cross-cutting device (3) and contains a braking device having at least one brake roller (19) which is mounted in a free-running, resilient manner, wherein the brake roller(s) (19) is (are) mounted in a resilient manner and such as to be movable upwards by the force of an incoming sheet, **characterized in that** the brake roller(s) (19) is (are) produced as a lightweight construction having a specific weight of less than 500 kg/m³, preferably less than 300 kg/m³.

2. Apparatus according to Claim 1, **characterized in that** a row of brake rollers (19) are mounted in an individually resilient and spaced-apart manner transversely across the working width of the apparatus.

3. Apparatus according to Claim 1 or 2, **characterized in that** the bearing means of the brake rollers (19) are pivotable individually or jointly about an axis that extends horizontally, transversely to the sheet running direction, in order to set the spring force.

4. Apparatus according to Claim 3, **characterized in that** the brake rollers (19) are mounted in a resilient manner, preferably by way of leaf springs (21), on a pivotable crossmember (22).

5. Apparatus according to one of Claims 1 to 4, **characterized in that** the brake roller (19) contains a rigid cylindrical base body (20), to which an elastically deformable casing is applied.

6. Apparatus according to one of Claims 2 to 5, **characterized in that** the width of the brake rollers (19) in the direction of the rotational axis is configured and arranged such that the sum of the roller widths is more than 25%, preferably more than 50%, of the working width of the apparatus.

7. Apparatus according to one of Claims 1 to 6, **characterized in that** the outside diameter of a brake roller (19) is 50 mm to 350 mm, preferably 150 mm to 250 mm.

8. Apparatus according to one of Claims 1 to 7, **characterized in that** the width of a brake roller (19), measured in the direction of its rotational axis, is 20 mm to 200 mm, preferably 20 mm to 100 mm.

9. Apparatus according to Claim 1, **characterized in that** the brake rollers (19) have a base body (20), produced from light metal, in the form of a hollow cylinder.

## Revendications

1. Dispositif de coupe transversale de bandes de matériau, en particulier de bandes de papier ou de carton (1), comprenant un appareil de coupe transversale (3) comportant deux tambours à lames (8, 9) équipés de lames transversales, et comprenant un dispositif de transport de feuilles (4) qui est disposé derrière l'appareil de coupe transversale (3) et qui comporte un dispositif de freinage doté d'au moins un rouleau de freinage (19) monté sur ressort et de manière à pouvoir tourner librement, le(s) rouleau(x) de freinage (19) étant monté(s) sur ressort de manière à pouvoir être déplacé(s) vers le haut par la force d'une feuille entrante,
**caractérisé**
**en ce que** le(s) rouleau(x) de freinage (19) est(sont) fabriqué(s) en construction légère avec un poids spécifique inférieur à 500 kg/m³, de préférence inférieur à 300 kg/m³.

2. Dispositif selon la revendication 1, **caractérisé en ce qu'**une rangée de rouleaux de freinage (19) sont montés individuellement sur ressort à distance les uns des autres transversalement sur la largeur de travail du dispositif.

3. Dispositif selon la revendication 1 ou 2, **caractérisé en ce que** les supports des rouleaux de freinage (19) peuvent pivoter individuellement ou conjointement autour d'un axe s'étendant horizontalement transversalement à la direction d'avance des feuilles en vue du réglage de la force de ressort.

4. Dispositif selon la revendication 3, **caractérisé en ce que** les rouleaux de freinage (19) sont montés sur ressort sur une traverse transversale pivotante (22), de préférence sur des ressorts à lames (21).

5. Dispositif selon l'une quelconque des revendications 1 à 4, **caractérisé en ce que** le rouleau de freinage (19) comporte un corps de base cylindrique rigide (20) sur lequel est montée une enveloppe déformable élastiquement.

6. Dispositif selon l'une quelconque des revendications 2 à 5, **caractérisé en ce que** les rouleaux de freinage (19) sont configurés quant à leur largeur mesurée dans la direction de l'axe de rotation et sont disposés de telle sorte que la somme des largeurs de rouleau vaille plus de 25 %, de préférence plus de 50 %, de la largeur de travail du dispositif.

7. Dispositif selon l'une quelconque des revendications 1 à 6, **caractérisé en ce que** le diamètre extérieur d'un rouleau de freinage (19) vaut de 50 mm à 350 mm, de préférence de 150 mm à 250 mm.

8. Dispositif selon l'une quelconque des revendications 1 à 7, **caractérisé en ce que** la largeur d'un rouleau de freinage (19) mesurée dans la direction de son axe de rotation vaut de 20 mm à 200 mm, de préférence de 20 mm à 100 mm.

9. Dispositif selon la revendication 1, **caractérisé en ce que** les rouleaux de freinage (19) comprennent un corps de base (20) fabriqué en métal léger sous la forme d'un cylindre creux.
